# EUROPÄISCHE PATENTSCHRIFT

(11) **EP 3 289 944 B1**
(45) Veröffentlichungstag und Bekanntmachung des Hinweises auf die Patenterteilung: **27.03.2019**
(21) Anmeldenummer: 16187200.7
(22) Anmeldetag: 05.09.2016
(51) Int. Cl.: A47K 3/30, A47K 3/40

(54) **DUSCHTRENNWAND**
SHOWER PARTITION WALL
PAROI DE SEPARATION DE DOUCHE

(43) Veröffentlichungstag der Anmeldung: 07.03.2018
(73) Patentinhaber: Geberit International AG, 8645 Jona (CH)
(72) Erfinder: HAURI, Peter, 8634 Hombrechtikon (CH)
(74) Vertreter: Frischknecht, Harry Ralph

(56) Entgegenhaltungen:
- DE-A1-102012 019 778
- DE-U1-202012 010 802

## Beschreibung

### TECHNISCHES GEBIET

Die vorliegende Erfindung betrifft ein Sanitärinstallationssystem nach Anspruch 1 und ein Verfahren nach Anspruch 11 oder 12.

### STAND DER TECHNIK

Aus dem Stand der Technik sind Duschtrennwände bekannt geworden. Beispielsweise offenbaren die DE 10 2013 105 774, die DE 10 2007 053 338 und die EP 1 124 473 verschiedene Arten von Duschtrennwänden.

Die DE 10 2012 019 778 offenbart eine Duschtrennwand mit einer in einer Ecke angebrachten Aussparung. Die Aussparung ist für den Einsatz einer Haltevorrichtung vorgesehen.

Nachteilig an den aus dem Stand der Technik bekannten Duschtrennwänden ist die Anbindung an das Gebäude im Zusammenhang mit der Abdichtung einer Duschfläche. Darüber hinaus sind die Duschtrennwände meist in sehr komplexen Strukturen eingebaut, was beispielsweise eine passgenaue Fertigung der Duschtrennwand erfordert.

### DARSTELLUNG DER ERFINDUNG

Ausgehend von diesem Stand der Technik liegt der Erfindung eine Aufgabe zugrunde, ein Sanitärinstallationssystem umfassend eine Duschtrennwand anzugeben, welche die Nachteile des Standes der Technik überwindet. Insbesondere ist es eine bevorzugte Aufgabe, eine Duschtrennwand anzugeben, welche ohne Beeinträchtigung der Dichtung zwischen Duschelement und Gebäudewand montierbar ist.

Diese Aufgabe löst der Gegenstand nach Anspruch 1. Demgemäss umfasst ein Sanitärinstallationssystem umfassend eine Duschtrennwand zum Einbau auf einem Duschelement und an einer Gebäudewand eine vordere Wandfläche und eine hintere Wandfläche sowie Seitenflächen, welche die Wandflächen verbinden. Eine der Seitenflächen bildet eine Lagerfläche und eine andere, sich der Lagerfläche anschliessende Seitenfläche stellt eine Anschlussfläche bereit. Die Lagerfläche ist in Einbaulage in der Horizontalen und die Anschlussfläche ist in Einbaulage in der Vertikalen orientiert. In der Ecke, in welcher die Lagerfläche und die Anschlussfläche aufeinandertreffen, weist die Duschtrennwand eine Aussparung auf, welche derart ausgebildet ist, dass ein bereits montierter Dichtstreifen von der Aussparung überragt wird.

Die Aussparung ist also derart anordnet, dass der Dichtstreifen sich durch die Aussparung hindurch erstrecken kann. Das heisst, die Duschtrennwand durchtrennt den Dichtstreifen nicht.

Unter der Ausdrucksweise "Ecke" wird der geometrische Ort der Duschtrennwand verstanden, wo die Lagerfläche und die Anschlussfläche aufeinander treffen würden, wenn die Aussparung nicht vorhanden wäre.

Unter der Ausdrucksweise "Duschelement" wird vorzugsweise eine Duschfläche oder eine Duschwanne verstanden. Das Duschelement kann aber auch durch den Boden eines Gebäudes bereitgestellt sein.

Die Aussparung ist dabei derart angeordnet, dass die Ecke der Duschtrennwand im Wesentlichen vollständig entfernt wird. Das heisst, dass die besagte Ecke im Wesentlichen durch die Aussparung ersetzt wird.

Die Aussparung erstreckt sich von der Lagerfläche und von der Anschlussfläche in die Duschtrennwand hinein und durchbricht die Duschtrennwand vollständig. Das heisst die Duschtrennwand ist im Bereich der Aussparung von der vorderen Wandfläche bis zur hinteren Wandfläche durchbrochen. Die Aussparung kann auch als Durchbruch bezeichnet werden.

Erfindungsgemäß ist die Aussparung durch eine parallel zur Anschlussfläche verlaufende erste Aussparungsfläche und durch eine parallel zur Lagerfläche verlaufenden zweiten Aussparungsfläche begrenzt. Die beiden Aussparungsflächen begrenzen somit die Aussparung und bilden Aussenflächen der Duschtrennwand.

Besonders bevorzugt ist der Schnittbereich zwischen der ersten Aussparungsfläche und der zweiten Aussparungsfläche mit einer Rundung ausgebildet.

Vorzugsweise liegt die erste Aussparungsfläche von der Anschlussfläche her gesehen in einem Abstand von 4 bis 10 Zentimeter, insbesondere von 5 bis 8 Zentimeter.

Vorzugsweise liegt die zweite Aussparungsfläche von der Lagerfläche her gesehen in einem Abstand von 4 bis 15 Zentimeter, insbesondere von 5 bis 8 Zentimeter.

Die Abstände können aber je nach Ausbildung des Dichtstreifens grösser oder kleiner gewählt werden.

Vorzugsweise verlaufen die vordere Wandfläche und die hintere Wandfläche im Wesentlichen parallel zueinander und sind als ebene Flächen ausgebildet. In einer anderen Variante verlaufen die vordere und die hintere Wandflächen ebenfalls parallel zueinander, sind aber als gekrümmte Flächen ausgebildet.

Vorzugweise ist die Dicke der Duschtrennwand über ihre gesamte Ausdehnung im Wesentlichen konstant.

Die Duschtrennwand ist vorzugsweise einstückig. Vorzugsweise ist die Duschtrennwand transparent. Bezüglich des Materials ist die Duschtrennwand vorzugsweise aus Glas oder Kunststoff.

Vorzugsweise umfasst das Sanitärinstallationssystem die Duschtrennwand nach obiger Beschreibung und ein Blendenelement, wobei das Blendenelement in der Aussparung anordbar ist.

Mit dem Blendenelement kann ein Bereich zwischen Aussparung und Dichtstreifen ausgefüllt werden, so dass in diesem Bereich kein Wasser durch die Duschtrennwand bzw. die Aussparung austreten kann. Das Blendenelement kommt im Wesentlichen dann zum Einsatz, wenn die Platzverhältnisse so sind, dass die erste Aussparungsfläche vor der Oberfläche der Fliesen liegt, so dass der dann freiliegende Bereich der Aussparung mit dem Blendenelement ausgefüllt werden kann.

Ein Einsatz der Duschtrennwand ohne das Blendenelement ist auch möglich, wobei der Fliesenaufbau auf der Dichtung und die Aussparung derart auszubilden sind, dass die Aussparung hinter die Vorderseite der Fliesen zu liegen kommt. Das heisst, die Aussparung verschwindet in den Fliesen und das Problem des Wasserdurchtritts durch die Aussparung ergibt sich nicht.

Das Set mit dem Blendenelement hat also den Vorteil, dass je nach Einschiebetiefe der Duschtrennwand in die Gebäudewand eine massliche Toleranz überbrückt werden kann, was die Einbausituation flexibler gestalten lässt.

Vorzugsweise ist auf den Aussparungsflächen ein Dichtstreifen angeordnet, wobei das Blendenelement eine Ausnehmung zur Aufnahme des Dichtstreifens aufweist. Durch die Dichtung wird der Spalt zwischen Blendenelement und den Aussparungsflächen abgedichtet.

Vorzugsweise wird in der Ausnehmung mindestens eine Dichtlinie bereitgestellt. Die Dichtlinie erstreckt sich dabei vorzugweise lückenlos entlang der Aussparungsflächen und der Ausnehmung.

Das Blendenelement kann aber auch an die Aussparungsflächen mit einem Klebstoff oder einer Silikondichtung angeklebt werden.

Vorzugsweise weist das Blendenelement eine Höhe auf, welche dem Abstand von der Lagerfläche zur zweiten Aussparungsfläche entspricht. Weiter weist das Blendenelement eine Breite auf, welche gleich gross oder kleiner ist als die Distanz von der Anschlussfläche zur ersten Aussparungsfläche.

Vorzugsweise ist das Blendenelement aus einem vom Material der Duschtrennwand unterschiedlichen Material. Das Blendenelement kann aber auch aus dem gleichen Material wie die Duschtrennwand sein. Vorzugsweise ist das Blendenelement aus Kunststoff.

Vorzugsweise ist das Blendenelement aus einem leicht trennbaren Material, so dass diese auf die Einbausituation vor Ort durch den Sanitärinstallateur angepasst werden kann. Besonders bevorzugt ist das Blendenelement aus einem mit einer Handsäge trennbarem Material.

Vorzugsweise hat das Blendenelement die gleiche Dicke wie die Duschtrennwand. Hierdurch wird erreicht, dass Duschwasser gut von der Duschtrennwand über das Blendenelement abfliessen kann.

Das erfindungsgemäße Sanitärinstallationssystem umfasst weiterhin ein Duschelement und ein Dichtstreifen. Der Dichtstreifen ist am Duschelement dicht befestigt und gegen die Gebäudewand befestigbar. Die Duschtrennwand steht auf der Oberseite des Duschelementes auf. Der Dichtstreifen endet mindestens im Bereich des Überragens der Aussparung unterhalb Aussparung bzw. der zweiten Aussparungsfläche.

Wie bereits oben erläutert weist ein Sanitärinstallationssystem mit einer entsprechenden Duschtrennwand und einem entsprechenden Dichtstreifen den Vorteil auf, dass die Duschtrennwand bei der Montage den Dichtstreifen nicht durchdringt, sondern mit der Aussparung den Dichtstreifen überragt.

Der Dichtstreifen ist vorzugsweise ein Dichtstreifen mit einer geringen Dicke von wenigen Zentelsmillimetern oder Millimetern und weist über der der Oberseite des Duschelementes einen Überstand von ca. 4 bis 5 Zentimeter auf.

Vorzugsweise umfasst das Sanitärinstallationssystem weiterhin eine Profilschiene, welche mit der Gebäudewand verbindbar ist. Die Profilschiene weist eine Profilnut auf, in welche die Duschtrennwand einschiebbar ist. Der Dichtstreifen liegt zwischen Profilschiene und Duschelement. Mit anderen Worten überspannt der Dichtstreifen die Profilnut. Aufgrund des Vorhandenseins der Aussparung wird beim Einschieben der Duschtrennwand in die Profilnut der Dichtstreifen aber nicht zerstört, sondern ragt durch die Aussparung hindurch.

Vorzugsweise umfasst die Profilschiene eine die Profilnut umgebende Dichtfolie. Mit dieser Dichtfolie lassen sich Bereiche um die Profilnut herum abdichten.

Vorzugsweise ist die Duschtrennwand auf der Oberseite des Duschelementes und/oder in der Profilnut mit einer Dichtungsfuge, insbesondere einer Silikonfuge, befestigt. Alternativ kann auf oder in der Oberseite des Duschelementes auch eine Profilnut angeordnet werden, in welche die Duschtrennwand einragen kann.

Ein Verfahren zur Montage des erfindungsgemäßen Sanitärinstallationssystems ist dadurch charakterisiert, dass in einem ersten Schritt das Duschelement erstellt bzw. platziert wird,
dass in einem nachfolgenden zweiten Schritt der Dichtstreifen an die Gebäudewand befestigt wird, und
dass in einem nachfolgenden dritten Schritt die Duschtrennwand derart platziert wird, dass der Dichtstreifen durch die Aussparung überragt wird.

Ein Sanitärinstallationssystem nach einer zweiten Ausführungsform umfasst ein Duschtrennwand und ein Blendenelement nach obiger Beschreibung, wobei das Sanitärinstallationssystem weiterhin ein Duschelement und ein Dichtstreifen umfasst. Der Dichtstreifen ist am Duschelement dicht befestigt und gegen die Gebäudewand befestigbar. Die Duschtrennwand steht auf der Oberseite des Duschelementes auf. Der Dichtstreifen endet mindestens im Bereich des Überragens der Aussparung unterhalb Aussparung bzw. der zweiten Aussparungsfläche. Das Blendenelement überbrückt die Distanz zwischen der ersten Aussparungsfläche und dem Dichtstreifen, wobei der Dichtstreifen aber nicht durch das Blendenelement durchdrungen wird.

Wie bereits oben erläutert weist ein Sanitärinstallationssystem mit einer entsprechenden Duschtrennwand und einem entsprechenden Dichtstreifen den Vorteil auf, dass die Duschtrennwand und auch das Blendenelement bei der Montage den Dichtstreifen nicht durchdringen.

Der Dichtstreifen ist vorzugsweise ein Dichtstreifen mit einer geringen Dicke von wenigen Zentelsmillimetern oder Millimetern und weist über der der Oberseite des Duschelementes einen Überstand von ca. 4 bis 5 Zentimeter auf.

Vorzugsweise umfasst das Sanitärinstallationssystem nach der zweiten Ausführungsform weiterhin eine Profilschiene, welche mit der Gebäudewand verbindbar ist. Die Profilschiene weist eine Profilnut auf, in welche die Duschtrennwand einschiebbar ist. Der Dichtstreifen liegt zwischen Profilschiene und Duschelement. Mit anderen Worten überspannt der Dichtstreifen die Profilnut. Aufgrund des Vorhandenseins der Aussparung wird beim Einschieben der Duschtrennwand in die Profilnut der Dichtstreifen aber nicht zerstört, sondern ragt durch die Aussparung hindurch. Das Blendenelement wird dabei derart angeordnet, dass es nicht in die Profilschiene einragt, sondern lediglich an den Dichtstreifen herangeführt wird.

Vorzugsweise umfasst die Profilschiene eine die Profilnut umgebende Dichtfolie. Mit dieser Dichtfolie lassen sich Bereiche um die Profilnut herum abdichten.

Vorzugsweise ist die Duschtrennwand auf der Oberseite des Duschelementes und/oder in der Profilnut mit einer Dichtungsfuge, insbesondere einer Silikonfuge, befestigt. Alternativ kann auf oder in der Oberseite des Duschelementes auch eine Profilnut angeordnet werden, in welche die Duschtrennwand einragen kann.

Vorzugsweise ist bei beiden Ausführungsformen die Dichtfolie bzw. der Dichtstreifen auf der Seite zur Duschfläche mit Fliesen überdeckt. Die Fliesen bilden im Bereich der Duschtrennwand einen Spalt, in welche die Duschtrennwand und ggf. das Blendenelement einragen kann. Vorzugsweise liegt die Anschlussfläche und die entsprechende Fläche des Blendenelementes hinter der zum Gebäuderaum liegenden Oberfläche der Fliesen.

Ein weiteres Verfahren zur Montage eines erfindungsgemäßen Sanitärinstallationssystems ist dadurch charakterisiert, dass in einem ersten Schritt das Duschelement erstellt bzw. platziert wird,
dass in einem nachfolgenden zweiten Schritt der Dichtstreifen an die Gebäudewand befestigt wird,
dass in einem nachfolgenden dritten Schritt das Blendenelement auf die Einbausituation angepasst wird, und
dass in einem nachfolgenden vierten Schritt die Duschtrennwand derart platziert wird, dass der Dichtstreifen durch die Aussparung überragt wird.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht eines Sanitärinstallationssystems mit einer Duschtrennwand, wobei die Duschtrennwand im unmontierten Zustand gezeigt wird;
- Fig. 2: eine weitere perspektivische Ansicht nach Figur 1;
- Fig. 3: eine weitere perspektivische Ansicht nach Figur 1;
- Fig. 4: eine perspektivische Ansicht eines Sanitärinstallationssystems nach einer zweiten Ausführungsform mit einer Duschtrennwand, wobei die Duschtrennwand im unmontierten Zustand gezeigt wird;
- Fig. 5: eine weitere perspektivische Ansicht nach Figur 4;
- Fig. 6a-6c: Teilelemente eines Sanitärinstallationssystems; und
- Fig. 7a-7b: weitere Teilelemente eines Sanitärinstallationssystems.

### BESCHREIBUNG BEVORZUGTER AUSFÜHRUNGSFORMEN

In den Figuren 1 bis 3 wird ein Sanitärinstallationssystem gemäss einer ersten Ausführungsform gezeigt. In den Figuren 4 bis 6 wird ein Sanitärinstallationssystem gemäss einer zweiten Ausführungsform gezeigt. Gleiche Teile sind dabei mit gleichen Bezugszeichen versehen.

Das Sanitärinstallationssystem gemäss beiden Ausführungsformen umfasst eine Duschtrennwand 1, ein Duschelement 2 sowie mindestens ein Dichtstreifen 12. Der Dichtstreifen 12 ist hier am Duschelement 2 bezüglich Wasser dicht befestigt und ist gegen Gebäudewand 3 ebenfalls bezüglich Wasser dicht befestigbar. Die Duschtrennwand 1 steht auf der Oberseite 19 des Duschelementes 2 auf.

Die Duschtrennwand 1 wird auf dem Duschelement 2 und an einer Gebäudewand 3 eingebaut.

Die Duschtrennwand 1 umfasst eine vordere Wandfläche 4, eine hintere Wandfläche 5 sowie Seitenflächen 6, 7, 8, 9, welche die beiden Wandflächen 4, 5 miteinander verbinden. Eine der Seitenflächen ist eine Lagerfläche. Diese Seitenfläche trägt dazu Bezugszeichen 6 und wird fortan als Lagerfläche 6 bezeichnet. Eine andere, sich der Lagerfläche 6 anschliessende Seitenfläche, ist eine Anschlussfläche, welche gegen die Gebäudewand 3 gerichtet ist. Diese Anschlussfläche trägt das Bezugszeichen 7 und wird fortan als Anschlussfläche 7 bezeichnet.

Die beiden weiteren Seitenflächen 8, 9 verlaufen hier parallel zur Lagerfläche 6 bzw. zur Anschlagsfläche 7. Es handelt sich dabei um freie Flächen, welche zum Gebäuderaum orientiert sind. Es wäre auch möglich, dass sich an der Seitenfläche 8 eine Türe oder eine weitere Duschtrennwand anschliesst.

In der Ecke 10, in welcher die Lagerfläche 6 und die Anschlussfläche 7 aufeinander treffen, weist die Duschtrennwand 1 eine Aussparung 11 auf. Das Aufeinandertreffen ist im geometrischen Sinn zu verstehen. Die Aussparung 11 ist dabei derart ausgebildet, dass, wenn die Duschtrennwand 1 eingebaut ist, ein bereits montierter Dichtstreifen 12 von der Aussparung 11 überragt wird. Die Aussparung 11 übergreift den Dichtstreifen 12 so, dass es zu keiner Durchdringung des Dichtstreifens 12 kommt. Die Funktion des Dichtstreifens 12 wird also nicht negativ durch die Montage der Duschtrennwand 1 beeinträchtigt.

Die Aussparung 11 weist in allen gezeigten Ausführungsformen eine parallel zur Anschlussfläche 7 verlaufende erste Aussparungsfläche 13 und eine parallel zur Lagerfläche 6 verlaufende zweite Aussparungsfläche 14 auf. Die Aussparung 11 ist durch die erste Aussparungsfläche 13 und die zweite Aussparungsfläche 14 begrenzt. Vorzugsweise ist im Schnittbereich der ersten Aussparungsfläche 13 und der zweiten Aussparungsfläche 14 eine Rundung 29 angeordnet.

Die Aussparungsfläche 13 und 14 können auch andere geometrische Ausdehnungen einnehmen.

Die erste Aussparungsfläche 13 ist von der Anschlussfläche 7 her gesehen in einem Abstand A1 platziert. Der Abstand A1 ist vorzugsweise zwischen 4-10cm, insbesondere zwischen 5-8cm. Die zweite Aussparungsfläche 14 ist von der Lagerfläche 6 her gesehen in einem Abstand A2 angeordnet. Der Abstand A2 ist vorzugsweise zwischen 4-15cm, insbesondere zwischen 5-8cm. Andere Abmessungen sind ebenfalls denkbar. Wichtig ist, dass der Abstand A2 zwischen der Lagerfläche 6 und der zweiten Aussparungsfläche 14 derart ausgebildet ist, dass die zweite Aussparungsfläche 14 in Einbaulage oberhalb des Dichtstreifens 12 liegt. Weiter ist es wichtig, dass die erste Aussparungsfläche 13 derart liegt, dass diese in Einbaulage den Dichtstreifen 16 nicht durchdringt.

Die vordere Wandfläche 4 und die hintere Wandfläche 5 verlaufen im Wesentlichen parallel zueinander. In der gezeigten Ausführungsform liegen die beiden Wandflächen 4,5 in der gleichen Ebene. Sie sind also als ebene Flächen ausgebildet. Alternativ können die beiden Wandflächen auch als gekrümmte Flächen ausgebildet sein.

Anhand der Figuren 1 bis 3 und 4 bis 6 werden nun die beiden Ausführungsformen noch detaillierter erläutert, wobei jeweils auf die obige Beschreibung zur Duschtrennwand 1 Bezug genommen wird. Hauptsächlich unterscheiden sich die beiden Ausführungsformen durch die Anordnung eines Blendenelementes in der zweiten Ausführungsform.

Die in der Figur 1 gezeigte Ausführungsform des Sanitärinstallationssystems umfasst, wie oben erläutert, im Wesentlichen eine Duschtrennwand 1, ein Duschelement 2 und einen Dichtstreifen 12.

In der Figur 1 wird die Duschtrennwand 1 in einer Vormontageposition gezeigt. In der Figur 2 steht die Duschtrennwand 1 auf der Oberseite 19 des Duschelementes 2 auf. In der Figur 3 wird gezeigt, wie die Duschtrennwand 1 weiter in Richtung Dichtstreifen 12 verschoben werden kann.

In Einbaulage ist die Lagerfläche 6 wie auch die Oberseite 19 des Duschelementes in der Horizontalen H orientiert. Die Anschlussfläche 7 ist in Einbaulage in der Vertikalen V orientiert.

Von der Figur 3 wird gut gezeigt, wie bei weiterem Einschieben der Duschtrennwand 1 die zweite Aussparungsfläche 14 über die Oberkante 30 des Dichtstreifens 12 geschoben wird. Die erste Aussparungsfläche 13 kommt in Einschubrichtung gesehen vor den Dichtstreifen 12 zu liegen.

Die Gebäudewand 3 wird typischerweise mit Fliesen überdeckt.

In der Figur 4 und 5 wird die zweite Ausführungsform des Sanitärinstallationssystems gezeigt. Gleiche Teile sind dabei mit gleichen Bezugszeichen versehen. In den Figuren 4 und 5 wird die Gebäudewand 3 mit einer Fliesenüberdeckung gezeigt. Hinter den Fliesen 25 ist die Gebäudewand 3 analog zu den Figuren 1 bis 3 ausgebildet.

Zusätzlich zur der in den Figuren 1 bis 3 gezeigten Ausführungsform weist diese Ausführungsform das Blendenelement 15 auf. Das Blendenelement 15 ist in der Aussparung 11 anordbar. In der Figur 4 wird die Duschtrennwand 1 und das Blendenelement 15 getrennt voneinander gezeigt. Die Duschtrennwand 1 und das Blendenelement 15 sind in der Figur 5 in Einbaulage gezeigt. Hier ragen beide Teile in eine Nut 24 zwischen den Fliesen 25 ein. Das Blendenelement 15 ist dabei derart ausgebildet, dass dieses auf seiner rückwärtigen Kante 26 abgelängt werden kann. Das heisst, das Blendenelement 15 wird während der Installation angepasst, derart dass die hintere Kante 26 in der Nut 24 zwischen den Fliesen 25 liegt, nicht aber den hinter den Fliesen 25 liegenden Dichtstreifen 12 durchdringt, sondern höchstens berührt.

Das Blendenelement 15 weist eine Höhe X auf, welche dem Abstand A2 von der Lagerfläche 6 zur zweiten Aussparungsfläche 14 entspricht. Weiter weist das Blendenelement 15 eine Breite Y auf, welche gleich gross oder kleiner ist als die Distanz A1 von der Anschlussfläche 7 zur ersten Aussparungsfläche 13.

In den Figuren 6a bis 6c werden die Duschtrennwand 1 (Figur 6a) und das Blendenelement 15 (Figur 6c) separat voneinander gezeigt. Die Figur 6b zeigt einen perspektivischen Ausschnitt der Aussparung 11.

Auf den beiden Aussparungsflächen 13, 14 ist in der gezeigten Ausführungsform ein Dichtstreifen 12 angeordnet. Der Dichtstreifen 12 verläuft jeweils über die vollständige Länge der jeweiligen Aussparungsflächen 13, 14. Das Blendenelement 15 weist eine Ausnehmung 17 zur Aufnahme des Dichtstreifens 16 auf. Dabei wird in der Ausnehmung 17 eine Dichtlinie 18 bereitgestellt. In der gezeigten Ausführungsform ist die Ausnehmung 17 im Querschnitt V-förmig ausgebildet. Einen ähnlichen Querschnitt weist die Dichtung auf. Somit wird auf beiden Flächen der V-förmigen Struktur eine Dichtlinie 18 bereitgestellt.

Das Blendenelement 15 ist vorzugsweise aus einem Material, welches nicht gleich dem Material der Duschtrennwand 1 ist. Besonders bevorzugt ist das Blendenelement 15 aus einem Material, welches einfach abtrennbar ist. Die einfache Abtrennbarkeit ist vorteilhaft, weil der Sanitärinstallateur auf der Baustelle während der Installation das Blendenelement 15 in seiner Tiefe entsprechend kürzen kann.

Im Sanitärinstallationssystem gemäss beiden Ausführungsformen ist es besonders vorteilhaft, wenn hinter den Fliesen 25 eine Profilschiene 20, die eine Profilnut 21 aufweist, angeordnet ist. Die Duschtrennwand 1 kann mit der Anschlussfläche 7 in die Profilnut 21 einragen. Die Profilnut 21 dient der Aufnahme der Duschtrennwand 1 im Bereich hinter den Fliesen 25.

Die Profilnut 21 weist ein unteres Ende 28 auf. Das untere Ende 28 wird dabei bei korrekter Montage auf die Oberkante 30 des Dichtstreifens 12 ausgerichtet. Das heisst, das untere Ende 28 liegt tiefer als die zweite Aussparungsfläche 14, so dass die Duschtrennwand 1 gut in die Profilnut 21 eingeschoben werden kann.

Die Profilschiene 20 weist dabei in der gezeigten Ausführungsform einen Flanschbereich 27 auf, auf welchem eine Dichtfolie 22 angeordnet ist. Die Dichtfolie 22 dichtet dabei die Profilnut 21 gegenüber Wasser ab. Typischerweise wird die Profilschiene 20 an einer Gips Wand befestigt.

Weiter wird das Duschelement 2 mit zusätzlichen Dichtungen 31 gegen das Gebäude hin abgedichtet. Das Duschelement 2 ist hier als Duschfläche ausgebildet, es kann auch als Duschwanne ausgebildet sein. Unter einem Duschelement 2 kann auch ein Gebäudeboden verstanden, welcher ggf. mit Fliesen belegt ist. Die Dichtung 16 liegt dann unterhalb den Fliesen.

**BEZUGSZEICHENLISTE**

| | | | |
|---|---|---|---|
| 1 | Duschtrennwand | 27 | Flansch |
| 2 | Duschelement | 28 | unteres Ende |
| 3 | Gebäudewand | 29 | Rundung |
| 4 | vordere Wandfläche | 30 | Oberkante |
| 5 | hintere Wandfläche | 31 | Dichtungen |
| 6 | Seitenfläche, Lagerfläche | H | Horizontale |
| 7 | Seitenfläche, Anschlussfläche | V | Vertikale |
| 8 | Seitenfläche | A1, A2 | Abstand |
| 9 | Seitenfläche | X | Höhe |
| 10 | Ecke | Y | Breite |
| 11 | Aussparung | | |
| 12 | Dichtstreifen | | |
| 13 | erste Aussparungsfläche | | |
| 14 | zweite Aussparungsfläche | | |
| 15 | Blendenelement | | |
| 16 | Dichtstreifen | | |
| 17 | Ausnehmung | | |
| 18 | Dichtlinie | | |
| 19 | Oberseite | | |
| 20 | Profilschiene | | |
| 21 | Profilnut | | |
| 22 | Dichtfolie | | |
| 23 | Dichtungsfuge | | |
| 24 | Nut | | |
| 25 | Fliesen | | |
| 26 | Kante | | |

## Patentansprüche

1. Sanitärinstallationssystem umfassend eine Duschtrennwand (1) zum Einbau auf einem Duschelement (2) und an einer Gebäudewand (3) umfassend eine vordere Wandfläche (4) und eine hintere Wandfläche (5) sowie Seitenflächen (6, 7, 8, 9), welche die Wandflächen (4, 5) verbinden,
wobei eine der Seitenflächen eine Lagerfläche (6) bildet und wobei eine andere, sich der Lagerfläche anschliessende Seitenfläche eine Anschlussfläche (7) bereitstellt,
wobei die Lagerfläche (6) in Einbaulage in der Horizontalen (H) und die Anschlussfläche (7) in Einbaulage in der Vertikalen (V) orientiert sind,
wobei das Sanitärinstallationssystem weiterhin ein Duschelement (2) und ein Dichtstreifen (12) umfasst, wobei der Dichtstreifen (12) am Duschelement (2) dicht befestigt ist und gegen die Gebäudewand (3) befestigbar ist, wobei die Duschtrennwand (1) auf der Oberseite (19) des Duschelementes (2) steht,
wobei in der Ecke (10), in welcher die Lagerfläche (6) und die Anschlussfläche (7) aufeinandertreffen, die Duschtrennwand (1) eine Aussparung (11) aufweist, die durch eine parallel zur Anschlussfläche (7) verlaufende erste Aussparungsfläche (13) und durch eine parallel zur Lagerfläche (6) verlaufende zweite Aussparungsfläche (14) begrenzt ist, welche Aussparung (11) derart ausgebildet ist, dass der bereits montierte Dichtstreifen (12) von der Aussparung (11) überragt wird, wobei der Dichtstreifen (12) mindestens im Bereich des Überragens der Aussparung (11) unterhalb der Aussparung (11) bzw. der zweiten Aussparungsfläche (14) endet.

2. Sanitärinstallationssystem (1) nach Anspruch 1, **dadurch gekennzeichnet, dass** die erste Aussparungsfläche (13) von der Anschlussfläche (7) her gesehen einen Abstand (A1) von 4 bis 10 Zentimeter, insbesondere von 5 bis 8 Zentimeter, aufweist und/oder dass die zweite Aussparungsfläche (14) von der Lagerfläche (6) her gesehen einen Abstand (A2) von 4 bis 15 Zentimeter, insbesondere von 5 bis 8 Zentimeter, aufweist.

3. Sanitärinstallationssystem (1) nach einem der vorhergehenden Ansprüche, **dadurch gekennzeichnet, dass** die vordere Wandfläche (4) und die hintere Wandfläche (5) im Wesentlichen parallel zueinander verlaufen und als ebene Flächen oder gekrümmte Flächen ausgebildet sind.

4. Sanitärinstallationssystem nach einem der vorhergehenden Ansprüche umfassend ein Blendenelement (15), wobei das Blendenelement (15) in der Aussparung (11) anordbar ist und dass das Blendenelement (15) die Distanz zwischen der ersten Aussparungsfläche (13) und dem Dichtstreifen (12) überbrückt, den Dichtstreifen (12) aber nicht durchdringt.

5. Sanitärinstallationssystem nach Anspruch 4, **dadurch gekennzeichnet, dass** auf den Aussparungsflächen (13, 14) ein Dichtstreifen (16) angeordnet ist, wobei das Blendenelement (15) eine Ausnehmung (17) zur Aufnahme des Dichtstreifens (16) aufweist, wobei vorzugsweise in der Ausnehmung (17) mindestens eine Dichtlinie (18) bereitgestellt wird.

6. Sanitärinstallationssystem nach Anspruch 4 oder 5, **dadurch gekennzeichnet, dass** das Blendenelement (15) eine Höhe (X) aufweist, welche dem Abstand (A2) von der Lagerfläche (6) zur zweiten Aussparungsfläche (14) entspricht; und dass das Blendenelement (15) eine Breite (Y) aufweist, welche gleich gross oder kleiner ist als die Distanz (A1) von der Anschlussfläche (7) zur ersten Aussparungsfläche (13).

7. Sanitärinstallationssystem nach einem der vorhergehenden Ansprüche 4 bis 6, **dadurch gekennzeichnet, dass** das Blendenelement (15) aus einem vom Material der Duschtrennwand (1) unterschiedlichen Material ist.

8. Sanitärinstallationssystem nach einem der vorhergehenden Ansprüche, **dadurch gekennzeichnet, dass** das Sanitärinstallationssystem weiterhin eine Profilschiene (20) umfasst, welche mit der Gebäudewand (3) verbindbar ist, wobei die Profilschiene (20) eine Profilnut (21) aufweist, in welche die Duschtrennwand (1) einschiebbar ist und dass der Dichtstreifen (12) zwischen Profilschiene (20) und Duschelement (2) liegt.

9. Sanitärinstallationssystem nach Anspruch 8, **dadurch gekennzeichnet, dass** die Profilschiene (20) eine die Profilnut (21) umgebende Dichtfolie (22) umfasst.

10. Sanitärinstallationssystem nach einem der vorhergehenden Ansprüche, **dadurch gekennzeichnet, dass** die Duschtrennwand (1) auf der Oberseite (19) des Duschelementes (2) und/oder in der Profilnut (21) mit einer Dichtungsfuge (23), insbesondere einer Silikonfuge, befestigt ist.

11. Verfahren zur Montage eines Sanitärinstallationssystems nach einem der vorhergehenden Ansprüche, **dadurch gekennzeichnet,**
**dass** in einem ersten Schritt das Duschelement (2) erstellt bzw. platziert wird,
**dass** in einem nachfolgenden zweiten Schritt der Dichtstreifen (12) an die Gebäudewand (3) befestigt wird, und
**dass** in einem nachfolgenden dritten Schritt die Duschtrennwand (1) derart platziert wird, dass der Dichtstreifen durch die Aussparung (11) überragt wird.

12. Verfahren zur Montage eines Sanitärinstallationssystems nach einem der vorhergehenden Ansprüche 5 bis 10, **dadurch gekennzeichnet, dass** in einem ersten Schritt das Duschelement (2) erstellt bzw. platziert wird,
dass in einem nachfolgenden zweiten Schritt der Dichtstreifen (12) an die Gebäudewand (3) befestigt wird,
dass in einem nachfolgenden dritten Schritt das Blendenelement (15) auf die Einbausituation angepasst wird, und
dass in einem nachfolgenden vierten Schritt die Duschtrennwand (1) derart platziert wird, dass der Dichtstreifen durch die Aussparung (11) überragt wird.

## Claims

1. Sanitary installation system comprising a shower partition (1) for installing on a shower element (2) and on a building wall (3), comprising a front wall surface (4) and a rear wall surface (5) and also sides surfaces (6, 7, 8, 9), which connect the wall surfaces (4, 5),
wherein one of the side surfaces forms a bearing surface (6), and wherein another side surface, which adjoins the bearing surface, provides a connection surface (7),
wherein the bearing surface (6), when in the installed position, is oriented in the horizontal (H) and the connection surface (7), when in the installed position, is oriented in the vertical (V), wherein the sanitary installation system also comprises a shower element (2) and a sealing strip (12), wherein the sealing strip (12) is fastened in a sealed manner in the shower element (2) and can be fastened against the building wall (3), wherein the shower partition (1) stands on the upper side (19) of the shower element (2),
wherein the shower partition (1) has a cutout (11) in the corner (10) at which the bearing surface (6) and the connection surface (7) meet, which cutout (11) is delimited by a first cutout surface (13), which runs parallel to the connection surface (7), and by a second cutout surface (14), which runs parallel to the bearing surface (6), and it is designed such that the cutout (11) projects over the already installed sealing strip (12), wherein, at least in the region where the cutout (11) projects over it, the sealing strip (12) terminates beneath the cutout (11) or the second cutout surface (14).

2. Sanitary installation system (1) according to Claim 1, **characterized in that** the first cutout surface (13) is spaced apart from the connection surface (7) by a distance (A1) of 4 to 10 centimetres, in particular of 5 to 8 centimetres, and/or in that the second cutout surface (14) is spaced apart from the bearing surface (6) by a distance (A2) of 4 to 15 centimetres, in particular of 5 to 8 centimetres.

3. Sanitary installation system (1) according to either of the preceding claims, **characterized in that** the front wall surface (4) and the rear wall surface (5) run essentially parallel to one another and are designed in the form of planar surfaces or curved surfaces.

4. Sanitary installation system according to one of the preceding claims, comprising a cover-plate element (15), wherein the cover-plate element (15) can be arranged in the cutout (11), and in that the cover-plate element (15) spans the distance between the first cutout surface (13) and the sealing strip (12), but does not penetrate through the sealing strip (12).

5. Sanitary installation system according to Claim 4, **characterized in that** a sealing strip (16) is arranged on the cutout surfaces (13, 14), wherein the cover-plate element (15) has a recess (17) for accommodating the sealing strip (16), wherein at least one sealing line (18) is provided preferably in the recess (17).

6. Sanitary installation system according to Claim 4 or 5, **characterized in that** the cover-plate element (15) has a height (X) which corresponds to the distance (A2) between the bearing surface (6) and the second cutout surface (14), and **in that** the cover-plate element (15) has a width (Y) which is equal to, or smaller than, the distance (A1) between the connection surface (7) and the first cutout surface (13).

7. Sanitary installation system according to one of preceding Claims 4 to 6, **characterized in that** the cover-plate element (15) is made of a material which differs from the material of the shower partition (1) .

8. Sanitary installation system according to one of the preceding claims, **characterized in that** the sanitary installation system also comprises a profile rail (20), which can be connected to the building wall (3), wherein the profile rail (20) has a profile groove (21), into which the shower partition (1) can be pushed, and **in that** the sealing strip (12) is located between the profile rail (20) and shower element (2).

9. Sanitary installation system according to Claim 8, **characterized in that** the profile rail (20) comprises a sealing film (22), which surrounds the profile groove (21).

10. Sanitary installation system according to one of the preceding claims, **characterized in that** the shower partition (1) is fastened on the upper side (19) of the shower element (2) and/or in the profile groove (21) by way of a sealing joint (23), in particular of a silicone joint.

11. Method of installing a sanitary installation system according to one of the preceding claims, **characterized**
**in that**, in a first step, the shower element (2) is set up or placed in position,
**in that**, in a following, second step, the sealing strip (12) is fastened on the building wall (3), and in that, in a following, third step, the shower partition (1) is placed in position such that the cutout (11) projects over the sealing strip.

12. Method of installing a sanitary installation system according to one of preceding Claims 5 to 10, **characterized**
**in that**, in a first step, the shower element (2) is set up or placed in position,
**in that**, in a following, second step, the sealing strip (12) is fastened on the building wall (3),
**in that**, in a following, third step, the cover-plate element (15) is adapted to the particular installation situation, and
**in that**, in a following, fourth step, the shower partition (1) is placed in position such that the cutout (11) projects over the sealing strip.

## Revendications

1. Système d'installation sanitaire comprenant une paroi de séparation de douche (1) pour l'installation sur un élément de douche (2) et sur une paroi de bâtiment (3), comprenant une surface de paroi avant (4) et une surface de paroi arrière (5) ainsi que des surfaces latérales (6, 7, 8, 9) qui relient les surfaces de paroi (4, 5),
l'une des surfaces latérales formant une surface de support (6) et une autre surface latérale se raccordant à la surface de support constituant une surface de raccordement (7),
la surface de support (6), dans la position d'installation, étant orientée à l'horizontale (H) et la surface de raccordement (7), dans la position d'installation, étant orientée à la verticale (V),
le système d'installation sanitaire comprenant en outre un élément de douche (2) et une bande d'étanchéité (12), la bande d'étanchéité (12) étant fixée de manière hermétique à l'élément de douche (2) et pouvant être fixée contre la paroi de bâtiment (3), la paroi de séparation de douche (1) se tenant sur le côté supérieur (19) de l'élément de douche (2),
la paroi de séparation de douche (1), au coin (10) dans lequel la surface de support (6) et la surface de raccordement (7) se rejoignent, présentant un évidement (11) qui est limité par une première surface d'évidement (13) s'étendant parallèlement à la surface de raccordement (7) et par une deuxième surface d'évidement (14) s'étendant parallèlement à la surface de support (6), lequel évidement (11) est réalisé de telle sorte que la bande d'étanchéité déjà montée (12) soit surmontée par l'évidement (11), la bande d'étanchéité (12), au moins dans la région de surplomb de l'évidement (11), se terminant en dessous de l'évidement (11) ou en dessous de la deuxième surface d'évidement (14).

2. Système d'installation sanitaire (1) selon la revendication 1, **caractérisé en ce que** la première surface d'évidement (13), vu depuis la surface de raccordement (7), présente une distance (A1) de 4 à 10 cm, en particulier de 5 à 8 cm, et/ou **en ce que** la deuxième surface d'évidement (14), vu depuis la surface de support (6), présente une distance (A2) de 4 à 15 cm, en particulier de 5 à 8 cm.

3. Système d'installation sanitaire (1) selon l'une quelconque des revendications précédentes, **caractérisé en ce que** la surface de paroi avant (4) et la surface de paroi arrière (5) s'étendent essentiellement parallèlement l'une à l'autre et sont réalisées sous forme de surfaces planes ou de surfaces courbes.

4. Système d'installation sanitaire selon l'une quelconque des revendications précédentes, comprenant un élément de bandeau (15), l'élément de bandeau (15) pouvant être disposé dans l'évidement (11) et en ce que l'élément de bandeau (15) couvre la distance entre la première surface d'évidement (13) et la bande d'étanchéité (12), mais ne traverse pas la bande d'étanchéité (12).

5. Système d'installation sanitaire selon la revendication 4, **caractérisé en ce qu'**une bande d'étanchéité (16) est disposée sur les surfaces d'évidement (13, 14), l'élément de bandeau (15) présentant un évidement (17) pour recevoir la bande d'étanchéité (16), de préférence au moins une ligne d'étanchéité (18) étant réalisée dans l'évidement (17).

6. Système d'installation sanitaire selon la revendication 4 ou 5, **caractérisé en ce que** l'élément de bandeau (15) présente une hauteur (X) qui correspond à la distance (A2) de la surface de support (6) à la deuxième surface d'évidement (14) ; et **en ce que** l'élément de bandeau (15) présente une largeur (Y) qui est inférieure ou égale à la distance (A1) de la surface de raccordement (7) à la première surface d'évidement (13).

7. Système d'installation sanitaire selon l'une quelconque des revendications précédentes 4 à 6, **caractérisé en ce que** l'élément de bandeau (15) est constitué d'un matériau différent du matériau de la paroi de séparation de douche (1).

8. Système d'installation sanitaire selon l'une quelconque des revendications précédentes, **caractérisé en ce que** le système d'installation sanitaire comprend en outre un rail profilé (20) qui peut être raccordé à la paroi de bâtiment (3), le rail profilé (20) présentant une rainure profilée (21) dans laquelle peut être insérée la paroi de séparation de douche (1) et **en ce que** la bande d'étanchéité (12) est située entre le rail profilé (20) et l'élément de douche (2).

9. Système d'installation sanitaire selon la revendication 8, **caractérisé en ce que** le rail profilé (20) comprend une feuille d'étanchéité (22) entourant la rainure profilée (21).

10. Système d'installation sanitaire selon l'une quelconque des revendications précédentes, **caractérisé en ce que** la paroi de séparation de douche (1) est fixée sur le côté supérieur (19) de l'élément de douche (2) et/ou dans la rainure profilée (21) avec un joint d'étanchéité (23), en particulier un joint en silicone.

11. Procédé de montage d'un système d'installation sanitaire selon l'une quelconque des revendications précédentes, **caractérisé en ce que** dans une première étape, l'élément de douche (2) est construit ou placé,
**en ce que** dans une deuxième étape suivante, la bande d'étanchéité (12) est fixée à la paroi du bâtiment (3), et
**en ce que** dans une troisième étape suivante, la paroi de séparation de douche (1) est déplacée de telle sorte que la bande d'étanchéité soit surmontée par l'évidement (11).

12. Procédé de montage d'un système d'installation sanitaire selon l'une quelconque des revendications précédentes 5 à 10, **caractérisé**
**en ce que** dans une première étape, l'élément de douche (2) est construit ou placé,
**en ce que** dans une deuxième étape suivante, la bande d'étanchéité (12) est fixée à la paroi du bâtiment (3),
**en ce que** dans une troisième étape suivante, l'élément de bandeau (15) est adapté à la situation d'installation, et
**en ce que** dans une quatrième étape suivante, la paroi de séparation de douche (1) est placée de telle sorte que la bande d'étanchéité soit surmontée par l'évidement (11).
